# EUROPÄISCHE PATENTSCHRIFT

(11) **EP 0 426 820 B1**
(45) Veröffentlichungstag und Bekanntmachung des Hinweises auf die Patenterteilung: **17.01.1996**
(21) Anmeldenummer: 90908523.5
(22) Anmeldetag: 23.05.1990
(51) Int. Cl.: E21B 47/12, H01F 38/00

(54) **VERFAHREN UND VORRICHTUNG ZUR ÜBERTRAGUNG VON INFORMATIONS- UND/ODER STEUERSIGNALEN IN EINEM BOHRSTRANG**
PROCESS AND DEVICE FOR TRANSMITTING DATA SIGNALS AND/OR CONTROL SIGNALS IN A PIPE TRAIN
PROCEDE ET DISPOSITIF POUR TRANSMETTRE DES SIGNAUX DE DONNEES ET/OU DE COMMANDE DANS UN TUBAGE

(30) Priorität: 23.05.1989 DE 3916704
(43) Veröffentlichungstag der Anmeldung: 15.05.1991
(73) Patentinhaber: Eastman Christensen GmbH, D-29221 Celle (DE)
(72) Erfinder: JÜRGENS, Rainer, D-3100 Celle (DE); KRÜGER, Volker, D-3100 Celle (DE); OPPELT, Joachim, D-3000 Hannover 51 (DE); FELD, Dagobert, D-3000 Hannover 1 (DE); SCHLEEMANN, Martin, D-3014 Laatzen (DE)
(74) Vertreter: Busse & Busse Patentanwälte
(86) Internationale Anmeldenummer: EP9000837
(87) Internationale Veröffentlichungsnummer: WO9014497

(56) Entgegenhaltungen:
- EP-A- 0 330 558
- WO-A-88/01096
- DE-A- 3 916 704
- FR-A- 2 303 153
- FR-A- 2 617 901
- US-A- 2 379 800
- US-A- 2 547 875
- US-A- 3 090 031
- US-A- 3 588 804
- US-A- 4 293 936
- US-A- 4 314 365
- US-A- 4 605 268

## Beschreibung

Die Erfindung bezieht sich auf eine Vorrichtung zur Übertragung von Informations- und/oder Steuersignalen in einem Bohrstrang während des Betriebs eines einen Bohrmeißel umfassenden Bohrgerätes, insbesondere zur Übertragung von Informations- und/oder Steuersignalen aus dem Bohrloch zur Erdoberfläche, in einer Ausbildung nach dem Oberbegriff des Anspruchs 1.

Bei bekannten Vorrichtungen zur Übertragung von Informations- und/oder Steuersignalen in einem Bohrstrang sind die Geräte zur Informationsdatenerfassung und der Prozessor zur Umwandlung der Daten in eine Folge elektrischer Steuersignale in demselben Gehäuseeinsatz oder in getrennten, unmittelbar aneinander angrenzenden Gehäuseeinsätzen vereinigt, die z.B. durch Steckverbindungen galvanisch miteinander koppelbar sind. Eine derartige Anordnung eignet sich aber nur für Geräte zur Erfassung solcher Daten, die nicht oder nicht ausgesprochen selektiv ortsgebunden auftreten, wie es z.B. für Inklination, Azimut, Temperatur oder Druck zutrifft.

Aus der DE-B-34 28 931 sind darüber hinaus Geräte bekannt, bei denen ermittelte Informations- und Steuerdatensignale als Druckpulse von einem Sender über die Spülungsflüssigkeit des Bohrgerätes an eine Empfängereinheit übertragen und von dort an den Prozessor weitergegeben werden. Diese Übertragungsart überzeugt für viele Einsatzbereiche, kann jedoch für bestimmte Datenübertragungserfordernisse, beispielsweise zur Übertragung von Daten von einem feststehenden Bohrstrangteil auf einen rotierenden Bohrstrangteil nur mit erhöhtem Aufwand Anwendung finden. Dies gilt auch für die Datenübertragung in größeren Teufen bei z.B. dem Richtungsbohren. Die Anordnungsmöglichkeit von Druckpulssensoren innerhalb des Bohrstrangs ist zudem aufgrund der Verschleißanfälligkeit derartiger Geräte beschränkt.

Aus der FR-A-2.303.153 ist eine Vorrichtung zur Übertragung von Informationssignalen in einem Bohrstrang der eingangs genannten Art bekannt. Bei dieser Vorrichtung werden Informationssignale akustisch über Schallsensoren-/schallempfängereinheiten übertragen, nicht jedoch von einem feststehenden und einem rotierenden Bohrstrangbereich. Gleiches gilt auch für die aus der WO 88/01096, der US-A-3,090,031 sowie aus der DE-A-39 16 704 bekannten Vorrichtungen.

Es ist daher Aufgabe der vorliegenden Erfindung, eine Vorrichtung der eingangs genannten Art zu schaffen, mit der sowohl ortsgebundene als auch vom Prozessor örtlich abgesetzt zu erfassende Informationen unter Berücksichtigung der Besonderheiten der im Bohrohrstrang vorliegenden Einsatzbedingungen schnell auch beispielsweise beim Richtungsbohren zu übertragen sind, und zwar auch von rotierenden auf feststehende Bohrstrangbereiche.

Zur Lösung dieser Aufgabe zeichnet sich die Vorrichtung der eingangs genannten Art durch die im kennzeichnenden Teil des Anspruchs 1 angegebenen Merkmale aus. Wesentliche vorteilhafte Ausgestaltungen der Vorrichtung ergeben sich aus dem Ansprüchen 2 bis 17.

Durch die Übertragung der Informations- bzw. Steuersignale auf der Übertragungsstrecke zwischen der Sender- und Empfängereinheit über magnetisch induktive Koppler, die transformatorisch gekoppelt sein können, oder durch Schallsignalsender und -empfänger, zweckmäßigerweise Ultraschall- oder Körperschallsender und -empfänger ist zunächst die Voraussetzung einer erhöhten Übertragungsgeschwindigkeit bei Verringerung von Übertragungsfehlern auch beim z.B. Richtungsbohren gegeben.

Darüber hinaus kann in kritischen Bereichen im rauhen Alltagsbetrieb eines Bohrrohrstranges zwischen den zu verbindenden Rohren eine Datenübertragung stattfinden, bei denen eine galvanische Kabelverbindung für eine direkte Verbindung einen erheblichen Herstellungs- und/oder Montageaufwand erfordern würde bzw. aufgrund der rauhen Betriebsbedingungen während des Bohrbetriebes eine erhebliche Störanfälligkeit der Kabelverbindung zu befürchten wäre. Daher sind die Informations- und/oder Steuersignale von einem z.B. während des Bohrbetriebes feststehenden Außenrohr berührungslos auf ein rotierendes Innenrohr zu übertragen. Eine Übertragung von Datensignalen ist mit nur geringem Aufwand in zweierlei Richtung möglich, so daß ohne weiteres eine Empfängereinheit als Sendereinheit operieren kann, indem z.B. ausgewählte Frequenzbereiche als Sender- oder Empfangsoperation zugeordnet werden. Dazu können Filter Einsatz finden. Gleichfalls lassen sich diese jeweils zweifachen Operationsaufgaben auch durch geeignete Steuerschaltungen realisieren.

Die für die induktive Datenübertragung und/oder Schallsignalübertragung notwendigen Übertragungselemente sind bekannte Bauelemente, die lediglich je nach Einsatzfall auf die betriebsoptimierten Übertragungsbedingungen einzustellen oder auszulegen sind. So sind z.B. als magnetisch induktive Koppler sowohl als Sender- als auch als Empfängereinheit Induktionsschleifen oder Spulenkörper geeignet, deren Windungszahl bzw. -durchmesser den Betriebsbedingungen in geeigneter Weise anzupassen ist. Als induktiv magnetische Empfängereinheiten sind darüber hinaus auch magnetfeldempfindliche Halbleitersensoren geeignet. Zweckmäßigerweise liegen die in den einander zugewandten Endbereichen als einerseits Sender- und andererseits als Empfängereinheit dienenden magnetisch induktiven Koppler frei zueinander ausgerichtet, wodurch diese in baulich einfacher Weise transformatorisch zu koppeln sind. Sind an beiden Enden eines Rohres magnetisch induktive Koppler als einerseits Empfänger und andererseits Sender für ein nachfolgendes Bohrrohr vorhanden, können diese galvanisch durch vorzusehende Kabelverbindungen, aber auch über elektrisch leitende Bohrrohrwandungsteile miteinander verbunden werden. Elektrisch leitende Bohrohrwandungsteile können nach außen oder nach innen hin derart den Übertragungsaufgaben von Spulenkörpern angepaßt sein, daß sie einen hinreichenden Spalt zum Spulenkörper haben, um nicht die magnetischen Wechselfelder aufgrund ihrer elektrischen Leitfähigkeit verfälschenderweise zu beeinflussen.

Die von der Empfängereinheit der Übertragungsstrecke empfangenen Informations- und/oder Steuersignale werden an eine Sendereinheit einer weiteren Übertragungsstrecke, von wo sie weitergegeben werden. Somit können sowohl die magnetisch-induktiven Koppler als auch die Schallsensoren bzw. - empfänger der Übertragungsstrecke mit dieser weiteren Übertragungsstrecke gekoppelt sein, die z.B. aus der DE-B-34 28 931 bekannte Übertragungselemente als Sender- und Empfängereinheiten aufweist, wie z.B. Druckpulssender. Hierbei werden die Druckpulse über die die weitere Übertragungsstrecke bildende Spülungsflüssigkeit des Bohrgerätes auf die Druckpulsempfängereinheit übertragen werden, die in bekannter Weise mit dem Prozessor zur Verarbeitung der empfangenen Informations- bzw. Steuersignale verbunden ist.

Zur weiteren Erläuterung der Erfindung wird auf weitere Unteransprüche, die Zeichnung und die nachfolgende Beschreibung verwiesen. In der Zeichnung zeigen jeweils in einer schematischen abgebrochenen Querschnittsdarstellung:
(Hieran soll sich die ursprüngliche Beschreibung ab Seite 5, 2. Absatz anschließen.)

- Fig. 1: ein Ausführungsbeispiel der Vorrichtung nach der Erfindung bei einem Bohrstrang zum Richtungsbohren mit einerseits Körperschallsignalübertragung sowie nachfolgender Druckpulssignalübertragung;
- Fig. 2: ein Ausführungsbeispiel der Vorrichtung nach der Erfindung mit einerseits induktiver Signalübertragung von einem Andruckkraftsensor und andererseits Druckpulsdatenübertragung für Andruckkraftsignale sowie für Neigungs- und Richtungsdatensignale eines weiteren Sensors;
- Fig. 3: ein Ausführungsbeispiel der Vorrichtung nach der Erfindung mit Druckpulssignalübertragung von Neigungs- und Richtungsmeßdatensignale zum Prozessor und mit Körperschallsignalübertragung der Neigungs- und Richtungsmeßdaten an ein Richtbohrwerkzeug.

Die in der Zeichnung veranschaulichten Bohrgeräte mit Vorrichtungen nach der Erfindung umfassen jeweils einen als Ganzes mit 1 bezeichneten Bohrstrang mit einem inneren Kanal 2 sowie einen den Bohrrohrstrang 1 umgebenden Ringraum 3.

Bei dem Ausführungsbeispiel der Vorrichtung nach der Fig. 1 dient der Bohrstrang 1 zum Richtungsbohren. Der Bohrstrang 1 hat wiederum einen inneren Kanal 2 sowie einen den Bohrstrang 1 umgebenden Ringraum 3. Während des Betriebes des Bohrgerätes wird hier mittels einer nicht dargestellten Pumpe Spülungsflüssigkeit durch den inneren Kanal 2 abwärts gepumpt, die auf ihrem Wege zur Bohrlochsohle eine nicht dargestellte Bohrturbine antreibt und durch Düsen des von der Bohrturbine angetriebenen Drehbohrmeißels 5 in das Bohrloch austritt und durch den den Bohrrohrstrang umgebenden Ringraum 3 zur Erdoberfläche zurückkehrt. Hier ist wiederum oberhalb des Drehbohrmeißels 5 ein Sensor 7 für Neigungs- und Richtungsmeßdaten angeordnet, der mit dem Körperschallsender 11 verbunden ist. Zwischen dem den Körperschallsender 11 tragenden Bohrrohr und dem Untertagebohrmotor 12 mit Spülungsantrieb ist ein Gelenkstück 13 vorhanden. Zwischen dem Motor 12 und dem den Körperschallempfänger 14 tragenden Bohrrohr ist ein weiteres Gelenkstück 13 vorgesehen. Die vom Sensor 7 ermittelten Neigungs- und Richtungsmeßdaten werden durch Körperschall vom Sender 11 an den Empfänger 14 geleitet. Oberhalb des Empfängers 14 ist ein Druckpulssender 15 bekannter Bauart angeordnet, der die vom Empfänger 14 erhaltenen Signale über eine weitere Übertragungsstrecke, die durch die Spülungsflüssigkeit im inneren Rohr 2 gebildet wird, an den Druckpulsempfänger 16 weiterleitet. Diese werden nach Umwandlung in elektrische Signale in dem Prozessor 10 ausgewertet.

In dem Ausführungsbeispiel nach Fig. 2 ist oberhalb des Drehbohrmeißels 5 des Bohrstranges 1 ein erster Sensor 17 zur Ermittlung von Andruckkraftsignalen angeordnet. Dieser ist galvanisch mit einem Spulenkörper 18 verbunden. Der Spulenkörper 18 ist Sender zur magnetisch induktiven Übertragung der empfangenen Signale an einen transformatorisch mit der Spule 18 über den freien Luftspalt 19 gekoppelten Spulenkörper 20, der mithin den Empfänger dieser magnetisch induktiven Übertragungsstrecke darstellt, so daß die Datenübertragung berührungslos von den rotierenden Teilen 5, 17 sowie dem den Spulenkörper 18 tragenden Außenrohr 21 des Bohrstranges 1 auf die nicht rotierenden Bohrrohrwandungsteile 22 sowie den sich daran anschließenden Bohrmotor 23 erfolgt. Über den Untertagemotor 23 werden die Signale des Sensors 17 durch galvanische Kopplung über eine Kabelverbindung 24 an einen Neigungs und Richtungssensor 25 weitergeleitet. Die in den beiden Sensoreinheiten 17 und 25 generierten Meßdaten werden dann gemeinsam von der Druckpulssendereinheit über die Spülungsflüssigkeitssäule im Kanal 2 des Bohrgestänges in bekannter Weise an den Druckpulsempfänger 16 weitergeleitet und von dort über eine Kabelverbindung an den Prozessor nach Umwandlung in elektrische Signale übertragen.

Bei dem Ausführungsbeispiel nach Fig. 3 ist ein Neigungs- und Richtungssensor sowohl mit einem Druckpulssender 27 zur Übertragung der Neigungs- und Richtungsmeßsignale zu dem Druckpulsempfänger 28 und Weiterleitung nach Umwandlung in elektrische Signale an den Prozessor 10 verbunden als auch über eine Kabelverbindung 29 mit einem Körperschallsender 30 zur Kurzstreckendatenübertragung an einen Körperschallempfänger 31. Oberhalb und unterhalb des Neigungs- und Richtungsdatensensors befinden sich mehrere antimagnetische Schwerstangen 32, um die Neigungs und Richtungsdatenermittlung mithilfe von magnetempfindlichen Sensoren nicht zu beeinflussen. Die vom Neigungs- und Richtungssensor 26 über Körperschall auf den Körperschallempfänger 31 übertragenen Steuersignale werden über eine Kabelverbindung 33 an das Richtbohrwerkzeug 34 gegeben, so daß bei auftretenden Abweichungen zwischen einer vorgegebenen Richtung bzw. Neigung und den von dem Sensor 26 erfaßten Ist-Werten Steuerbewegungen solange durchzuführen sind, bis die Abweichung sich innerhalb eines vorgebbaren Toleranzbereiches verringert hat.

Neben den vorgenannten Vorrichtungen können für Übertragungseinrichtungen und Sensoren im allgemeinen sowohl weitere Elektronikkomponenten zur Signalverarbeitung als auch Batterien oder Generatoren mit Antrieb durch die Bohrspülung oder umlaufende Bohrstrangteile zur Erzeugung elektrischer Energie erforderlich sein, welche jedoch für sich bekannt sind und in der jeweils geeigneten Weise vorgesehen werden können.

## Patentansprüche

1. Vorrichtung zur Übertragung von Informations- und/oder Steuersignalen in einem Bohrstrang (1) während des Betriebes eines einen Bohrmeißel (5) umfassenden Bohrgerätes, insbesondere zur Übertragung von Informations- und/oder Steuersignalen aus dem Bohrloch zur Erdoberfläche, mit zumindest einer am Bohrrohrstrang (1) vorsehbaren Steuergeräte- und/oder Datenerfassungseinheit und einem Prozessor (10), wobei die Informations- und/oder der Steuersignale zwischen Prozessor (10) und Steuergerät- bzw. Datenerfassungseinheit auf einer Übertragungsstrecke von einer Sendereinheit an eine Empfängereinheit weitergeleitet werden, die Übertragungsstrecke zur Übertragung der Informations- und/oder Steuersignale zwischen der Sender- und Empfängereinheit einander zugeordnete magnetisch induktive Koppler (18,20) oder einander zugeordnete schallsensoren-/Schallempfängereinheiten (8,9,11,14,30,31) umfaßt, die von der Empfängereinheit (20) der Übertragungsstrecke empfangenen Informations- und/oder Steuersignale an eine Sendereinheit (15) einer weiteren Übertragungsstrecke weitergegeben werden und die Sendereinheit (15) der weiteren Übertragungsstrecke die empfangenen Signale an die Empfängereinheit (16) der weiteren Übertragungsstrecke weitergibt, **dadurch gekennzeichnet,** daß einander zugeordnete induktive Koppler (18,20) oder Schallsensoren/Schallempfänger (8,9,11,14,30,31) an relativ zueinander rotierend bewegbaren Bohrstrangbereichen angeordnet sind und die Informations- und Steuersignale berührungslos vom einen auf den anderen Bohrstrangbereich übertragen wird und daß die weitere Weitergabe der Informations- und Steuersignale über Druckpulssignale oder eine galvanische Verbindung erfolgt.

2. Vorrichtung nach Anspruch 1, dadurch gekennzeichnet, daß in gegenüberliegenden Endbereichen eines Rohres des Bohrstranges (1) vorgesehene magnetisch induktive Koppler galvanisch über eine Kabelverbindung (39,40) und/oder elektrisch leitende Rohrwandungsteile miteinander verbindbar sind.

3. Vorrichtung nach Anspruch 2, dadurch gekennzeichnet, daß magnetisch induktive Koppler (18,20) als in den Endbereichen einander zugewandter Rohre (35,36) des Bohrrohrstranges (1) angeordnete Spulenkörper und/oder magnetfeldempfindliche Halbleitersensoren ausgebildet sind.

4. Vorrichtung nach Anspruch 3, dadurch gekennzeichnet, daß die in den Endbereichen der Rohre (35,36) des Bohrrohrstranges angeordneten magnetisch induktiven Koppler (18,20) einander frei zugewandt und transformatorisch gekoppelt sind.

5. Vorrichtung nach Anspruch 1, dadurch gekennzeichnet, daß magnetisch induktive Koppler (18,20) gegenüber angrenzenden elektrisch leitenden Rohrwandungsteilen mit einem Abstand vorsehbar sind.

6. Vorrichtung nach einem der Ansprüche 1 bis 5, dadurch gekennzeichnet, daß der die magnetisch induktiven Koppler (18,20) umfassenden Übertragungsstrecke eine eigene Sendereinheit (15) und eigene Empfängereinheit (16) umfassende weitere Übertragungsstrecke zugeordnet ist.

7. Vorrichtung nach Anspruch 6, dadurch gekennzeichnet, daß die Sendereinheit (15) der weiteren Übertragungsstrecke mit den aus der ersten Übertragungsstrecke übertragenen Informations- und/oder Steuersignalen beaufschlagbar ist.

8. Vorrichtung nach Anspruch 6 oder 7, dadurch gekennzeichnet, daß die weitere Übertragungsstrecke durch eine von der weiteren Sendereinheit (15) mit Druckpulsen beaufschlagende Spülungsflüssigkeit des Bohrgerätes gebildet ist.

9. Vorrichtung nach Anspruch 1, dadurch gekennzeichnet, daß die von dem Schallsensor (8) empfangenen Daten als Ultraschallsignale an den Schallempfänger (9) weitergleitet werden.

10. Vorrichtung nach Anspruch 1, dadurch gekennzeichnet, daß die von dem Schallsensor (11,30) empfangenen Datensignale als Körperschallsignale an den Schallempfänger (14,31) weitergeleitet werden.

11. Vorrichtung nach Anspruch 10, dadurch gekennzeichnet, daß die Körperschallsignale über Bohrrohrstrangteile an den Schallempfänger (14,31) übertragen werden.

12. Vorrichtung nach Anspruch 9, dadurch gekennzeichnet, daß die Übertragtungsstrecke durch eine Spülungsflüssigkeit des Bohrgerätes gebildet ist und die Schallsignale über die Spülungsflüssigkeit übertragen werden.

13. Vorrichtung nach Anspruch 8 oder 9, dadurch gekennzeichent, daß die Übertragungsstrecke durch eine innerhalb des Bohrrohrstranges gelegene Luftsäule gebildet ist und die Schallsignale über die Luftsäule von dem Schallsensor auf den Schallempfänger (9) übertragen wird.

14. Vorrichtung nach einem der Ansprüche 8 bis 13, dadurch gekennzeichnet, daß die von dem Schallempfänger (9,14,31) der Übertragungsstrecke empfangenen Schallsignale an eine Sendereinheit (15) einer nachgeordneten weiteren Übertragungsstrecke weitergegeben und von dort an eine eigene Empfängereinheit (16) der weiteren Übertragungsstrecke weitergeleitet werden.

15. Vorrichtung nach Anspruch 14, dadurch gekennzeichnet, daß die von der Sendereinheit (15) der weiteren Übertragungsstrecke empfangenen Schallsignale als Druckpulssignale weitergeleitet werden.

16. Vorrichtung nach Anspruch 1, dadurch gekennzeichnet, daß zwischen dem Schallsensor (8,11,31) und dem Schallempfänger (9,14,30) Signalverstärker vorgesehen sind.

17. Vorrichtung nach Anspruch 1, dadurch gekennzeichnet, daß an Bohrrohrinnenwandungsteilen als Schallsignalsender und Schallsignalempfänger PE-Zuwandler befestigt sind.

## Claims

1. A device for transmitting data and/or control signals in a drill line (1) during the operation of a drilling implement comprising a drill bit (5), particularly for transmitting data and/or control signals from the bore hole to the surface with, adapted to be provided on the drill line (1), at least one control device and/or data acquisition unit and a processor (10), the data and/or control signals between processor (10) and control device or data acquisition unit being transmitted over a path from a transmitter unit to a receiver unit, the transmission path for conveying data and/or control signals between the transmitter and receiver unit comprising mutually associated magnetically inductive couplers (18, 20) or mutually associated audio sensors/audio receiver units (8, 9, 11, 14, 30, 31), the data and/or control signals received by the receiver unit (20) of the transmission path being passed to a transmitter unit (15) of a further transmission path and the transmitter unit (15) of the further transmission path sending the received signals to the receiver unit (16) of the further transmission path, characterised in that mutually associated inductive couplers (18, 20) or audio sensors/audio receivers (8, 9, 11, 14, 30, 31) are disposed on portions of the drill line which are adapted for rotating movement in relation to one another and in that the data and control signals are transmitted from one drill line to the other without contact and in that the further transmission of the data and control signals takes place via pressure pulse signals or by a galvanic connection.

2. A device according to claim 1, characterised in that magnetially inductive couplers in oppositely disposed end portions of one pipe of the drill line (1) can be connected to one another galvanically by a cable connection (39, 40) and/or electrically conductive pipe wall parts.

3. A device according to claim 2, characterised in that magnetically inductive couplers (18, 20) are constructed as coil bodies and/or magnetic field-sensitive semi-conductor sensors disposed in the end portions of mutually facing pipes (35,36) of the drill line (1).

4. A device according to claim 3, characterised in that the magnetically inductive couplers (18, 20) disposed in the end portions of the pipes (35, 36) of the drill line face one another freely and are coupled by transformer.

5. A device according to claim 1, characterised in that magnetically inductive couplers (18, 20) of oppositely adjacent electrically conductive pipe wall parts can be provided and are spaced apart from one another.

6. A device according to one of claims 1 to 5, characterised in that the transmission path comprising the magnetically inductive couplers (18, 20) has associated with it a further transmission path comprising its own transmitter unit (15) and its own receiver unit (16).

7. A device according to claim 6, characterised in that the transmitter unit (15) of the further transmission path can be subject to the data and/or control signals transmitted by the first transmission path.

8. A device according to claim 6 or 7, characterised in that the further transmission path is formed by a drilling fluid of the drilling implement which is subject to pressure pulses from the further transmitter unit (15).

9. A device according to claim 1, characterised in that the data received by the audio sensor (8) are passed on to the audio receiver (9) in the form of ultrasonic signals.

10. A device according to claim 1, characterised in that the data signals received by the audio sensor (11, 30) are passed to the audio receiver (14, 31) as audio signals which pass through solids.

11. A device according to claim 10, characterised in that the audio signals adapted to pass through solids are transmitted to the audio receiver (14, 31) via parts of the pipe line.

12. A device according to claim 9, characterised in that the transmission path is formed by drilling mud in the drilling implement, the audio signals being transmitted via the drilling mud.

13. A device according to claim 8 or 9, characterised in that the transmission path is formed by a column of air situated inside the drill line, the audio signals being transmitted by the audio sensor to the audio receiver (9) via the column of air.

14. A device according to one of claims 8 to 13, characterised in that the audio signals received by the audio receiver (9, 14, 31) of the transmission path are passed to a transmitter unit (15) of a further transmission path on the downstream side and are passed from there to a receiver unit (16) incorporated into the further transmission path.

15. A device according to claim 14, characterised in that the audio signals received from the transmitter unit (15) of the further transmission path are passed on as pressure pulse signals.

16. A device according to claim 1, characterised in that signal amplifiers are provided between the audio sensor (8, 11, 31) and the audio receiver (9, 14, 30).

17. A device according to claim 1, characterised in that piezo electric transducers are fixed to parts of the inside walls of the drill pipe to serve as audio signal transmitters and receivers.

## Revendications

1. Dispositif pour la transmission de signaux de données et/ou de commande dans un train de tiges de forage (1) pendant le fonctionnement d'un outil de forage comprenant un trépan (5), en particulier pour la transmission de signaux de données et/ou de commande du forage à la surface du sol, comprenant au moins une unité de saisie de données et/ou de commande qui peut être prévue sur le train de tiges (1) et un processeur (10), étant entendu que les signaux de données et/ou de commande entre le processeur (10) et l'unité de saisie de données ou de commande sont acheminés par une liaison de transmission depuis un émetteur jusqu'à un récepteur, que la liaison de transmission servant pour la transmission de signaux de données et/ou de commande entre l'émetteur et le récepteur comprend des coupleurs à induction magnétique associés l'un à l'autre (18, 20) ou des capteurs/récepteurs de son associés l'un à l'autre (8, 9, 11, 14, 30, 31), que les signaux de données et/ou de commande reçus par le récepteur (20) de la liaison de transmission sont transmis à un émetteur (15) d'une autre liaison de transmission et l'émetteur (15) de l'autre liaison de transmission transmet les signaux reçus au récepteur (16) de l'autre liaison de transmission, caractérisé en ce que les coupleurs à induction magnétique associés l'un à l'autre (18, 20) ou les capteurs/récepteurs de son (8, 9, 11, 14, 30, 31) sont montés sur des zones du train de tiges pouvant tourner l'une par rapport à l'autre et les signaux de données et de commande sont transmis sans contact, d'une zone à l'autre zone de train de tiges, la transmission ultérieure des signaux de données et de commande s'effectuant via des signaux d'impulsions de pression ou via une liaison galvanique.

2. Dispositif suivant la revendication 1, caractérisé en ce que des coupleurs à induction magnétique train de tiges (1) peuvent être reliés par voie galvanique, par l'intermédiaire d'une liaison de câbles (39, 40) et/ou des parties de paroi de tubes conductrices de l'électricité.

3. Dispositif suivant la revendication 2, caractérisé en ce que les coupleurs à induction magnétique (18, 20) sont conçus comme des corps de bobine et/ou des capteurs à semi-conducteurs sensibles au champ magnétique, disposés dans les zones d'extrémité de tubes se faisant face (35, 36) du train de tiges (1).

4. Dispositif suivant la revendication 3, caractérisé en ce que les coupleurs à induction magnétique (18, 20) disposés dans les zones d'extrémité des tubes (35, 36) du train de tiges se font face librement et sont couplés en transformateur.

5. Dispositif suivant la revendication 1, caractérisé en ce que les coupleurs à induction magnétique (18, 20) peuvent être prévus à une certaine distance face aux parties de paroi de tube voisines, conductrices de l'électricité.

6. Dispositif suivant l'une quelconque des revendications 1 à 5, caractérisé en ce que la liaison de transmission comprenant les coupleurs à induction magnétique (18, 20) est associée à une autre liaison de transmission comprenant son propre émetteur (15) et son propre récepteur (16).

7. Dispositif suivant la revendication 6, caractérisé en ce que l'émetteur (15) de l'autre liaison de transmission peut être alimenté par les signaux de données et/ou de commande provenant de la première liaison de transmission.

8. Dispositif suivant la revendication 6 ou 7, caractérisé en ce que l'autre liaison de transmission est formée par une boue de rinçage de l'outil de forage, qui transmet des impulsions de pression depuis l'autre émetteur (15).

9. Dispositif suivant la revendication 1, caractérisé en ce que les données reçues par le capteur de son (8) sont transmises sous forme de signaux ultrasonores au récepteur de son (9).

10. Dispositif suivant la revendication 1, caractérisé en ce que les signaux de données reçus par le capteur de son (11, 30) sont transmis sous forme de signaux sonores dans les solides au récepteur de son (14, 31).

11. Dispositif suivant la revendication 10, caractérisé en ce que les signaux sonores dans les solides sont transmis au récepteur de son (14, 31) via des parties du train de tiges.

12. Dispositif suivant la revendication 9, caractérisé en ce que la liaison de transmission est formée par une boue de rinçage de l'outil de forage et les signaux sonores sont transmis via la boue de rinçage.

13. Dispositif suivant la revendication 8 ou 9, caractérisé en ce que la liaison de transmission est formée par une colonne d'air située à l'intérieur du train de tiges et les signaux sonores sont transmis via la colonne d'air depuis le capteur de son au récepteur de son (9).

14. Dispositif suivant l'une quelconque des revendications 8 à 13, caractérisé en ce que les signaux sonores reçus par le récepteur de son (9, 14, 31) de la liaison de transmission sont transmis à un émetteur (15) d'une autre liaison de transmission suivante et de là, à un récepteur propre (16) de l'autre liaison de transmission.

15. Dispositif suivant la revendication 14, caractérisé en ce que les signaux sonores reçus de l'émetteur (15) de l'autre liaison de transmission sont transmis sous forme de signaux d'impulsions de pression.

16. Dispositif suivant la revendication 1, caractérisé en ce que des amplificateurs de signaux sont prévus entre le capteur de son (8, 11, 31) et le récepteur de son (9, 14, 30).

17. Dispositif suivant la revendication 1, caractérisé en ce que des transducteurs en polyéthylène sont fixés à des parties de paroi interne du train de tiges à titre d'émetteur et de récepteur de signaux sonores.
